# EUROPÄISCHE PATENTSCHRIFT

(11) **EP 3 497 045 B1**
(45) Veröffentlichungstag und Bekanntmachung des Hinweises auf die Patenterteilung: **26.05.2021**
(21) Anmeldenummer: 17751075.7
(22) Anmeldetag: 05.08.2017
(51) Int. Cl.: B65H 7/02, B65H 9/10

(54) **SEITLICHE BOGENAUSRICHTUNG**
LATERAL SHEET ALIGNMENT
ORIENTATION LATÉRALE DE FEUILLES

(30) Priorität: 12.08.2016 DE 102016114989; 04.08.2017 DE 102017117790
(43) Veröffentlichungstag der Anmeldung: 19.06.2019
(73) Patentinhaber: Manroland Sheetfed GmbH, 63075 Offenbach Hessen (DE)
(72) Erfinder: BAYER, Harald, 63110 Rodgau Hessen (DE); SCHÖLZIG, Jürgen, 55126 Mainz (DE)
(86) Internationale Anmeldenummer: PCT/EP2017/069875
(87) Internationale Veröffentlichungsnummer: WO 2018/029118

(56) Entgegenhaltungen:
- EP-A2- 1 020 388
- EP-A2- 2 149 527
- WO-A1-2013/160159
- DE-A1-102010 064 064

## Beschreibung

Die Erfindung bezieht sich auf ein Verfahren und eine Anordnung zur seitlichen Ausrichtung von Bogen.
Verfahren und Anordnungen zur seitlichen Ausrichtung von Bogen in einer Förderrichtung sind in zu einer Bogen verarbeitenden Maschine geförderten Bogen, bei denen die zu bedruckenden Bogen mittels eines unterhalb oder im Anlegetisch angeordneten, im Takt der ankommenden Bogen von einem Antrieb zu einer Seitenziehbewegung antreibbaren Seitenziehorgans in einer Ausgangsposition erfasst und bis zu einer Seitenausrichtposition gefördert werden. Dieses Seitenziehorgan ist als pneumatische Seitenmarke mit einem Sauger als Ziehorgan ausgeführt.

Durch stetige Leistungserhöhungen unserer Druckmaschinen ist die pneumatische Seitenmarke in die Jahre gekommen und kann das moderne Anforderungsprofil Geschwindigkeit und Bedruckstoffvielfalt nicht mehr ausreichend erfüllen.
Bisher wurden pneumatische Seitenmarken mittels eines Regulierventils manuell eingestellt. Dieser Vorgang ist aufwändig und fehleranfällig.

Bei einem aus der DE 10 2009 027 389 A1 derartigen bekannten Verfahren wird durch den Sensor die Lage des noch nicht seitenausgerichteten Bogens erfasst und daraus der individuelle Ziehweg für den Bogen bis zum Anschlagen an einen Seitenanschlag ermittelt. Je nach dem ermittelten Ziehweg dieses Bogens wird über ein Magnetventil Saugluft zu dem als Sauger ausgebildeten Seitenziehorgan früher oder später zur konstant ablaufenden Bewegung des Saugers dazu geschaltet und der Bogen von dem Sauger lagefixiert gegen den Seitenanschlag gefördert. Bei Erreichen des Seitenanschlags erfolgt ein Belüften des Saugers und somit ein Lösen des Bogens von dem Sauger.
Der Unterdruck am Sauger ist feinfühlig auf den jeweils zu verarbeitenden Bogen einzustellen. Ist der Unterdruck hoch, kommt es zu Beschädigungen des Bogens. Wenn der Unterdruck des Saugers aber so gering ist, dass aufgrund der geringen Haltekraft keine schlupflose kontinuierliche Förderung stattfindet, wird bei der Ausrichtbewegung des Bogens der Seitenanschlag nicht erreicht, so dass keine korrekte Seitenausrichtung erfolgt. Dies ist insbesondere bei dünnen Bogen der Fall. In anderer Hinsicht können beim Durchrutschen der Sauger an der Unterseite des Bogens durch die dabei sich ergebenden Relativbewegungen zwischen Sauger und Bogen auch sehr schädliche statische Aufladungen der Bogen erzeugt werden, da diese den weiteren Bogenlauf stören würden.

Die DE 10 2009 027 389 A1 selbst beschreibt ein Verfahren und eine Anordnung zur seitlichen Ausrichtung von Bogen. Die seitliche Ausrichtung erfolgt quer zur Förderrichtung einer Bogen verarbeitenden Maschine, bei der zu bedruckende Bogen mittels eines unterhalb oder im Anlegetisch angeordneten Seitenziehorgans. Dieses ist im Takt der ankommenden Bogen von einem Antrieb zu einer Seitenziehbewegung antreibbar und erfasst die Bogen in einer Ausgangsposition, um sie bis zu einer Seitenausrichtposition zu fördern. Das Erreichen der Seitenausrichtposition des Bogens wird von einem Sensor erfasst, wodurch der Antrieb der Seitenziehbewegung angesteuert werden kann.

Aus der DE 10 2010 064 064 A1 ist ein Verfahren zur Bogenausrichtung und eine Anordnung zur seitlichen Ausrichtung von in einer Förderrichtung zu einer Bogen verarbeitenden Maschine geförderten Bogen bekannt. Die zu bedruckenden Bogen werden mittels eines im Anlegetisch angeordneten und im Takt der ankommenden Bogen von einem Antrieb zu einer Seitenziehbewegung antreibbaren Seitenziehorgans erfasst. Die Bogen werden dabei von einer Ausgangsposition bis zu einer Seitenausrichtposition gefördert, wobei jeder Bogen an der Seitenausrichtposition von einem Sensor erfasst und hinsichtlich der Seitenlage sowie der Lage über dem Anlegetisch vermessen wird. Über eine Steuereinheit wird dann ein Regelventil zur Beeinflussung der Ansaugung der Bogen angesteuert.

Aufgabe der Erfindung ist es ein Verfahren und eine Anordnung zur Durchführung des Verfahrens zu schaffen, so dass die Bogen beschädigungsfrei korrekt seitenausgerichtet werden und die Einstellung des Seitenziehorgans vereinfacht wird.

Diese Aufgabe wird erfindungsgemäß durch die Merkmale eines Verfahrens nach Anspruch 1 und einer Anordnung nach Anspruch 7 gelöst.

Erfindungsgemäß wird die Saugluftversorgung der Seitenmarke mittels eines mit gezielt steuerbarer Blasluft betriebenen Ejektorsystems vorgenommen.
Es ergeben sich verschiedene Vorteile der neuen Ausführungsform mit Verwendung von blasluftbetriebenen Ejektoren anstatt einer Einrichtung mit Unterdruckversorgung durch ein Gebläse. Leistungserhöhung bis 25.000 Bg./H. Die mangelhaften Einstellungsmöglichkeiten mittels einer mechanischen Steuerwalze in Bezug auf ein materialangepasstes und kundenspezifisches Regeln der Seitenmarke hinsichtlich Zeitpunkt und Profil der Saugluftbeaufschlagung muss nun nicht mehr über eine mangelhafte Steuerung des Unterdruckes ermöglicht werden.
Diverse Zusatzeinrichtung zur Führung der Bogenkanten, die etwa als Rollen oder Röllchen, unterschiedliche Ziehplättchen oder so genannte Nähmaschinenfüßchen, z.T. noch unter Verwendung diverser Beschichtungen können bei Anwendung der neuartigen Luftversorgung entfallen. Die komplizierte Bedienbarkeit und somit das Fehlerrisiko sinkt, auch die Wartungshäufigkeit kann reduziert werden.

Die Luftversorgung der Seitenmarke mit Ejektoren hat eine ganze Reihe von Vorteilen aufzuweisen:
- ein breites Spektrum mit unterschiedlich hohen Unterdrücken
- ein Regeln der Länge und des Zeitpunktes der Ziehfunktion der Seitenmarke ohne mechanische Steuermittel
- schnelleres Erreichen des gewünschten Unterdrucks
- bessere, schnellere Entlüftung der Sauger der Seitenmarke, um den Folgebogen nicht zu beeinflussen
- Steuerprofile in Bezug auf Dimension, Art und Qualität des Bedruckstoff
- Auftragsprofil ist bezüglich materialabhängiger Einstellungen ist über den Leitstand der Druckmaschine umsetzbar.

Hierbei ist vorgesehen, dass beim Erreichen der Seitenausrichtposition des Bogens die Seitenkante und eine Bogenverformung von einem Sensor erfasst werden. Die erzeugten Signale werden zum Ansteuern einer Luftversorgung für die pneumatische Seitenmarke verwendet.
Dadurch wird der Bogen ständig mit einer ausreichenden Haltekraft des Seitenziehorgans erfasst, so dass ein schlupffreies Halten gewährleistet ist ohne zu einer Deformation des Bogens zu führen. Eine feinfühlige Einstellung der Haltekraft auf die jeweils zu verarbeitende Bogenart ist nicht mehr manuell erforderlich.

Vorzugsweise wird von dem oder den Sensoren je ein Signal einer Steuereinheit zugeleitet, wodurch in der Steuereinheit ein Steuersignal generiert und ausgelöst und dem Antrieb eines Regelventils für die Versorgung der Seitenmarke mit Saugluft zugeführt wird.
Sollte sich die Reaktionsgeschwindigkeit beim Beenden der Seitenziehbewegung aufgrund der Trägheit des Sensors und/oder der nachfolgenden mechanischen Bauteile dazu führen, dass sich die Position des ideellen Seitenanschlags verändert, kann durch insbesondere empirisch ermittelte Vorhaltezeiten eine Korrektur der Beendigung der Seitenziehbewegung erfolgen.

In einer der Erfindung zu Grunde liegenden Anordnung zur Durchführung des Verfahrens dadurch gelöst, dass das Seitenziehorgan ein mit Unterdruck von einer Unterdruckquelle beaufschlagbarer Sauger ist, der quer zur Förderrichtung der Bogen aus einer Ausgangsposition bis zur Seitenausrichtposition vom Antrieb bewegbar antreibbar ist, wobei zur schonenden Erfassung der Bogen der Sauger eine Saugerplatte sein kann.
Zum Erfassen und Halten des Bogens während der Seitenausrichtung ist der Sauger vorzugsweise über ein Schaltventil mit der Unterdruckquelle verbindbar.
Ist dabei das Schaltventil ein 2/2-Wegeventil, in dessen einer Schaltstellung der Sauger mit der Unterdruckquelle und in dessen zweiter Schaltstellung der Sauger mit Atmosphäre oder einer Überdruckquelle verbindbar ist, so erfolgt nach Erreichen der Seitenausrichtposition ein Umschalten von der ersten Schaltstellung in die zweite Schaltstellung und damit ein Belüften des Saugers, so dass der Bogen von dem Sauger gelöst wird. Zur schnellen Schaltbarkeit kann das Schaltventil als Magnetventil ausgebildet sein. Um eine mechanische Beeinflussung der Bogenposition zu vermeiden, kann der Sensor ein berührungsloser Sensor sein, wobei vorzugsweise der Sensor ein optischer Sensor ist.
Die Sensoren beinhalten Funktionen zur Kontrolle der Lage der Seitenkante der auszurichtenden Bogen und zur Erfassung von Bogenverformungen bei fehlerhaften Einstellungen der Saugluft für die pneumatische Seitenmarke bzw. deren Sauger. Die von den Sensoren ermittelten Werte werden einer Steuerung zugeleitet, die daraus Stellwerte für ein elektrisch ansteuerbares Regelventil ermittelt, das wie das oben genannte Schaltventil ausgebildet oder in Verbindung mit diesem angeordnet ist. Das Regulierventil kann einen Stellmotor aufweisen, der die Stellwerte zur Veränderung oder Anpassung der Sauglufteinstellung verarbeitet.

Vorteilhaft ist dabei, dass der Bogenlauf während der Seitenausrichtung automatisiert wird. Bei wechselnden Geschwindigkeiten einer Bogen verarbeitenden Maschine oder bei wechselnden Bedruckstoffen oder Bedruckstoffqualitäten muss die Sauglufteinstellung nicht ständig nachjustiert werden. Bei Eingabe einer Bedruckstoffqualität oder einer Bedruckstoffstärke am Leitstand der Bogen verarbeitenden Maschine kann eine dem Bedruckstoff angemessene Sauglufteinstellung vorgewählt werden. Zusätzlich kann die Verwendung von an den Bedruckstoff angepassten Saugplatten für den Seitenziehsauger überwacht und eingestellt werden.

Weiterhin kann die Bewegung der Seitenkante der auszurichtenden Bogen mit einer Kamera im Bereich des Seitenanschlags der pneumatischen Seitenmarke aufgenommen und am Leitstand verfügbar gemacht werden. So wird die Überwachung der Seitenausrichtung deutlich verbessert.

Die Erfindung gestaltet sich also in einem Verfahren zur seitlichen Ausrichtung von Bogen, die in einer Förderrichtung zu einer Bogendruckmaschine gefördert werden. Dabei werden die zu bedruckenden Bogen mittels eines in einem Anlegetisch im Takt der ankommenden Bogen von einem Antrieb zu einer Seitenziehbewegung antreibbaren und mit Unterdruck beaufschlagbaren Seitenziehorgans ausgerichtet. Dabei werden die Bogen in einer Ausgangsposition erfasst und bis zu einer Seitenausrichtposition gefördert, welche von einem Seitenanschlag oder einer Sensorposition definiert ist. Das Erreichen der Seitenausrichtposition des Bogens wird von einem Sensor erfasst, der ein entsprechendes Seitenpositionssignal erzeugt. Mittels Sensoren wird die Bogenlage erfasst und die Signale des/der Sensoren werden zur verändernden Einstellung der Stärke des dem Seitenziehorgan zugeleiteten Unterdrucks verarbeitet und einem dem Seitenziehorgan vorgeordneten Regelventil zugeleitet. Danach werden von dem Regelventil ein Blasluftdruck und/oder ein Takt einer Blasluftversorgung an einem Ejektorelement zur Versorgung des Seitenziehorgans mit Saugluft angepasst.
Vorteilhaft wird von dem Regelventil ein Blasluftdruck und von einem Magnetventil ein Takt einer Blasluftversorgung an einem Ejektorelement zur Versorgung des Seitenziehorgans mit Saugluft angepasst.
Vorteilhaft wird von dem Magnetventil eine Blasluftversorgung an einer zwischen einem Ejektorelement und dem Seitenziehorgan geschalteten Saugleitung zur Versorgung des Seitenziehorgans mit Saugluft geschaltet wird.
Vorteilhaft erfassen der/die Sensoren neben der Seitenposition auch die Lage des Bogens senkrecht über einer die Ausrichtebene bildenden Trägerplatte. Weiterhin werden in Bezug die Signale des/der Sensoren Steueraktionen zur verändernden Einstellung der Stärke des dem Seitenziehorgan zugeleiteten Unterdrucks verarbeitet und einem dem Seitenziehorgan zugeordneten Regelventil zugeleitet. Vorteilhaft wird von dem/den Sensoren ein Seitenpositionssignal und ein Höhenlagensignal einer Steuereinheit zugeleitet, wodurch in der Steuereinheit ein Steuersignal generiert und dem Regelventil zugeführt.

Eine Anordnung ist zur Durchführung eines Verfahrens zur seitlichen Ausrichtung von in einer Förderrichtung zu einer Bogendruckmaschine geförderten Bedruckstoffbogen vorgesehen. Sie enthält ein die zu bedruckenden Bogen mittels eines unterhalb oder in einem Anlegetisch oder im Takt der ankommenden Bogen von einem Antrieb zu einer Seitenziehbewegung antreibbaren und mit Saugluft beaufschlagbares Seitenziehorgan. Diese erfasst die Bedruckstoffbogen in einer Ausgangsposition und fördert es bis zu einer von einem einstellbaren Seitenanschlag definierten Seitenausrichtposition. Das Seitenziehorgan ist als eine mit einem Unterdruck beaufschlagbare Saugerplatte ausgebildet, die im Anlegetisch quer zur Förderrichtung der Bogen aus einer Ausgangsposition bis zur Seitenausrichtposition vom Antrieb bewegbar antreibbar ist. Die Saugerplatte ist mittels eines Ejektorelementes über ein Regelventil mit einer Überdruckquelle verbindbar. Das Regelventil ist mit einer Steuereinheit, die zur Verarbeitung von Bogenlage-signalen eines oder mehrerer Sensoren ausgebildet ist, verbunden.
Vorteilhaft ist die Saugerplatte über ein Regelventil und ein Magnetventil mit der Überdruckquelle verbindbar, wobei das Magnetventil einen Takt der Blasluftversorgung zum Ejektorelement zur Versorgung der Saugerplatte mit Saugluft erzeugt.
Vorteilhaft ist die Saugerplatte mittels des Regelventils und mit dem Magnetventil mit der Überdruckquelle verbindbar. Das Regelventil und das Magnetventil mit einer Steuereinheit verbunden, die zur Verarbeitung von Bogenlagesignalen eines oder mehrerer Sensoren ausgebildet ist. Der/die Sensoren sind zur Erfassung der Lage der Seitenkante der Bogen an dem Seitenanschlag und/oder der Lage des Bogens senkrecht zur Förderebene der Bogen auf dem Anlegetisch ausgebildet. Vorteilhaft sind der/die Sensoren gemeinsam mit dem Seitenanschlag stufenlos auf unterschiedliche Seitenausrichtpositionen einstellbar, wobei der/die Sensoren und der Seitenanschlag an einer Trägerplatte angeordnet sind. Deren Oberfläche erstreckt sich in der Ebene des Anlegetischs und ist von einem motorischen Antrieb quer zur Förderrichtung von einer Steuereinheit angesteuert verstellbar. Vorteilhaft ist die Einrichtung zur Blasluftzufuhr zur gesteuerten Blasluftversorgung über das Magnetventil mit einer zwischen einem Ejektorelement und der Saugerplatte geschalteten Saugleitung verbunden, welche zur Versorgung der Saugerplatte mit Saugluft dient.

Ein Ausführungsbeispiel der Erfindung ist in Zeichnungen dargestellt und wird im Folgenden näher beschrieben. Dabei zeigt
- Figur1: eine schematische Sicht einer Seitenmarkenanordnung nach dem Stand der Technik und
- Figur2: eine schematische Sicht einer erfindungsgemäßen Seitenmarken-anordnung.

Fig. 1 zeigt eine der Erfindung zugrunde liegende Ausführung einer Anordnung zur Seitenausrichtung von Bogen in Bogen verarbeitenden Maschinen nach dem Stand der Technik. In der Anordnung enthalten ist ein im Anschluss an einen Bändertisch angeordneten Anlegetisch 1, auf dem vereinzelte Bogen in Bogenförderrichtung 2 zur Anlage an Vordermarken 18 gefördert werden. Die Zuförderung der Bogen erfolgt im Takt einer nicht dargestellten Bogen verarbeitenden Maschine. Die Vordermarken 18 sind schwenkbar antreibbar gegenüber einem Anlageblech 3 angeordnet. Zwischen dem Ende des Anlegetischs 1 und dem Anlageblech 3 ist wenigstens in einem linken oder rechten Randbereich eine Trägerplatte 4 angeordnet, deren Oberfläche sich in der Ebene des Anlegetischs 1 erstreckt. In dem Bereich zwischen Anlegetisch 1 und Anlageblech 3, in dem sich die Trägerplatte 4 nicht erstreckt, ist ein Scherengitter 5 angeordnet, dessen obere, durch Seitenkanten des Scherengitters 5 gebildete Führungsfläche sich ebenfalls in der Ebene des Anlegetischs 1 erstreckt. Die Trägerplatte 4 ist von einem motorischen Antrieb 6 quer zur Förderrichtung 2 um einen Kompensationsweg 14 verstellbar einstellbar. In der Trägerplatte 4 ist eine zur Oberseite hin offene rechteckige Führungsausnehmung 7 ausgebildet, in der eine Saugerplatte 8 quer zur Förderrichtung 2 um einen maximalen Ziehweg 9 bewegbar geführt ist.
Die eine Vielzahl zur Oberseite hin offene Saugöffnungen 10 aufweisende Saugerplatte 8 ist im Takt der Bogen verarbeitenden Maschine aus ihrer dargestellten, vom Seitenrand der Trägerplatte 4 entfernten Ausgangsposition in Richtung zum Seitenrand hin bis zu einer Seitenausrichtposition bewegbar antreibbar.
Dazu greift in diesem Fall eine von einem elektrischen Servomotor 11 drehbar antreibbare Spindel 11 an der Saugerplatte 8 an. Hier kann auch ein im Maschinentakt betriebener Kurventrieb verwendet werden.
Die Saugerplatte 8 ist an ihrer Unterseite mit Unterdruck beaufschlagbar, der von einer eine Unterdruckquelle bildenden Unterdruckpumpe 13 über ein 2/2-Wegeventil 12 der Saugerplatte 8 zuführbar ist.

An der Trägerplatte 4 sind ein oder zwei optische Sensoren 15 angeordnet, deren Position auf die Seitenausrichtposition der Bogenkanten gerichtet ist. Die Seitenausrichtposition wird durch einen mechanischen Seitenanschlag 19 definiert, der gemeinsam mit dem/den Sensoren 15 in Querrichtung einstellbar ist.

Gelangt entsprechend dem Takt der Bogen verarbeitenden Maschine ein Bogen über das Anlageblech 3 zur Anlage an den Vordermarken 18, wird ein 2/2-Wegeventil 12, das als Magnetventil ausgebildet ist, in die dargestellte Saugstellung geschaltet, so dass die Saugöffnungen 10 der Saugerplatte 8 mit Unterdruck beaufschlagt werden. Der erforderliche Unterdruck wird mittels einer Unterdruckpumpe 13 erzeugt und über ein Regelventil 20 geführt. Dadurch wird der Bogen gegen die Saugerplatte 8 gesaugt und somit erfasst.

Gesteuert von einer Steuereinheit 16 wird nun die Saugerplatte 8 mittels des Antriebs von dem Servomotor 11 aus der dargestellten Ausgangsposition in Richtung auf den Seitenanschlag 19 und den Sensor 15 zu bewegt, bis der Seitenrand des Bogens den Seitenanschlag 19 und damit Tast- oder Erfassungsbereich des Sensors 15 erreicht. Der Sensor 15 erfasst die Ankunft der Seitenkante des Bogens in der durch den Tastbereich definierten Seitenausrichtposition und erzeugt ein Seitenpositionssignal, das der Steuereinheit 16 zugeleitet wird, die daraufhin ein erstes Stoppsignal dem Servomotor 11 dessen Seitenziehbewegung beendend zuführt.

Weiterhin wird durch das Seitenpositionssignal ein zweites Stoppsignal in der Steuereinheit 16 ausgelöst, das dem 2/2-Wegeventil 12 zugeführt wird, so dass dieses aus seiner dargestellten Saugstellung in eine Belüftungsstellung umschaltet.
In der Belüftungsstellung gelangt Atmosphärenluft über das 2/2-Wegeventil 12 zur Saugerplatte 8, so dass der Bogen von der Saugerplatte 8 gelöst wird.

Die Vordermarken 18 vordem Anlageblech 3 bewegen sich sodann aus ihrer senkrechten Anlage- bzw. Ausrichtposition in eine im Wesentlichen waagrechte Position, so dass der nach seiner Vorderkante und der einen Seitenkanten nunmehr vollständig ausgerichtete Bogen der weiterverarbeitenden Maschine in Bogenförderrichtung 2 zugeführt werden kann.
Gleichzeitig fährt der Servomotor 11 die Saugerplatte 8 wieder zurück in deren Ausgangsposition, damit der nunmehr nächste Bogen erfasst und in der gleichen Weise wie der vorhergehende Bogen ausgerichtet werden kann.

Dabei werden die Bogen entweder in einem Einzelbogenstrom oder in einem Schuppenstrom auf dem Anlegetisch 1 dem Anlageblech 3 und zur Anlage an den Vordermarken 18 zugeführt. Diese und andere Steuerungsparameter sind mittels eines Leitstandes 17 der Steuereinheit 16 zuführbar.

Die Sensoren 15 beinhalten die Funktionen zur Kontrolle der Lage der Seitenkante der auszurichtenden Bogen und zur Erfassung von Bogenverformungen in Lage oder Kantenkontur bei fehlerhaften Einstellungen der Saugluft für die pneumatische Seitenmarke bzw. deren Sauger.

Die von den Sensoren 15 ermittelten Werte werden der Steuereinheit 16 zugeleitet, die daraus Stellwerte für das elektrisch ansteuerbare Regelventil 20 ermittelt, das wie das oben genannte Schaltventil 12 ausgebildet oder in Verbindung mit diesem angeordnet ist. Das Regelventil 19 kann einen Stellmotor aufweisen, der die Stellwerte zur Veränderung oder Anpassung der Stärke der von der Unterdruckpumpe 13 erzeugten Sauglufteinstellung verarbeitet.
Dabei wird sowohl die Lage der Seitenkante der Bogen zum Seitenanschlag 19 als auch die Position der Bogenkante auf oder über der Trägerplatte 4 in Bezug auf den oder die Sensoren 15 erfasst. Somit kann die vollständige Ausrichtung an dem Seitenanschlag 19 oder ein ungenügendes Ansaugen des Bogens oder eine zu starkes Ansaugen des Bogens, das eine Verformung der Seitenkante des Bogens erzeugt, erfasst werden.
Damit kann der Unterdruck so angepasst werden, dass weder eine ungenügende Ansaugung als auch eine zu starke Ansaugung vermieden werden. Vorteilhaft ist dabei, dass der Bogenlauf während der Seitenausrichtung selbsttätig angepasst wird, so dass bei wechselnden Geschwindigkeiten einer Bogen verarbeitenden Maschine oder bei wechselnden Bedruckstoffen oder Bedruckstoffqualitäten die Sauglufteinstellung nicht ständig manuell nachjustiert werden muss.
Bei Eingabe einer Bedruckstoffqualität oder einer Bedruckstoffstärke am Leitstand 17 der Bogen verarbeitenden Maschine kann eine dem Bedruckstoff angemessene Sauglufteinstellung vorgewählt werden.
Zusätzlich kann die Verwendung von an den Bedruckstoff hinsichtlich der Saugöffnungen 10 angepassten Saugerplatten 8 für den Seitenziehsauger überwacht und eingestellt werden. Weiterhin kann die Bewegung der Seitenkante der auszurichtenden Bogen mit einer Kamera im Bereich des Seitenanschlags 19 der pneumatischen Seitenmarke aufgenommen und am Leitstand 17 verfügbar gemacht werden. So wird die Überwachung der Seitenausrichtung deutlich verbessert.

Anstatt eines Seitenanschlages kann die Seitenzieheinrichtung auch einen Sensor zur Erfassung der Ausrichtlage der Seitenkante des auszurichtenden Bogens aufweisen. Dann werden die weiteren Sensoren zur Vorsteuerung der Bogenausrichtung verwendet.

Erfindungsgemäß enthält nun eine Seitenmarkenanordnung nach in Figur 2 für die Luftversorgung der Saugerplatte 8 einen Überdruckerzeuger 13.1 und wenigstens ein Ejektorelement 13.2.
Das Ejektorelement 13.2 ist über eine Saugleitung 13.3 mit der Saugerplatte 8 und über eine Blasluftleitung 13.4 mit der Überdruckquelle 13.1 verbunden. Die Blasluft zur Erzeugung der Saugluft an der Saugerplatte 8 wird am Ejektorelement 13.2 direkt wieder abgeblasen.
Bei der Verwendung von Ejektorelementen 13.2 wird durch die Steuereinheit 16 ein zwischen dem Überdruckerzeuger 13.1 und dem Ejektorelement 13.2 angeordnetes erstes Ventil 12 während jedes Arbeitstaktes geöffnet und geschlossen, wobei der Einlass des Ejektorelements 13.2 durch die Blasluftleitung 13.4 mit einem Überdruckluftstrom beaufschlagt wird und dieser durch das Ejektorelement 13.2 zu einem zur Atmosphäre führen Auslass strömt. Dabei ist zwischen dem Einlass und dem Auslass des Ejektorelements 13.2 über eine Saugleitung 13.3 ein Unterdruckverbraucher, hier die Saugplatte 8. oder ein Teilsaugbereich davon, angekoppelt. Da die Bogen verarbeitende Maschine ist mit unterschiedlichen Arbeitstakten pro Zeiteinheit betreibbar ist sind in einem Speicher entsprechend mehrere unterschiedliche Öffnungszeitpunkte und jeweils dazugehörende Schließzeitpunkte des ersten Ventil 12 abhängig von entsprechend mehreren unterschiedlichen Anzahlen von Arbeitstakten pro Zeiteinheit gespeichert. Die Steuereinheit 16 öffnet das erste Ventil 12 entsprechend abhängig von dem jeweiligen Arbeitstakt pro Zeiteinheit am zugehörigen Öffnungszeitpunkt und schließt es am zugehörigen Schließzeitpunkt. Damit wird die pro Arbeitstakt erforderliche Saugluftmenge für die Saugerplatte 8 oder einen Teilsaugbereich davon erzeugt. Dies erfolgt in Abhängigkeit von der Einstellung des Regelventils 20, mit dessen Hilfe die Blasluftzufuhr zum Ejektorelement 13.2 gesteuert wird, so dass je nach Betriebsbedingungen und Materialeigenschaften der zu verarbeitenden Bogen die Saugluft an aktuelle Erfordernisse angepasst werden kann.

Zur Luftsteuerung der Seitenmarke als Saugluftverbraucher sind zur Lufterzeugung ein oder auch mehrere Ejektorelemente 13.2 eingesetzt. Diese sind mit einem Überdruckerzeuger 13.1 gekoppelt und werden mit dem/den Arbeitsorganen der Seitenmarke über wenigstens eine Saugleitung 13.3 verbunden. Dem Überdruckerzeuger 13.1 der Ejektorelemente 13.2 ist wenigstens ein Magnetventil, wie dem 2/2-Wegeventil 12, zugeordnet, das zur zeitlich gesteuerten Druckluftversorgung des/der Ejektorelemente 13.2 über die Blasluftleitung 13.4 ausgebildet ist. Die Verwendung mehrerer Ejektorelemente 13.2 kommt vorzugsweise bei beidseitig an dem Anlegetisch 1 angeordneten Seitenmarken in Frage.
Das Ejektorelement 13.2 mit einem oder auch mit mehreren Arbeitsorganen verbunden. Als Arbeitsorgan dient hier die Saugplatte 8 der Seitenmarke. Die Saugplatte 8 kann hierbei auch mit mehreren separat mit Saugluft zu versorgenden Bereichen versehen sein, die dann mit einer jeweils mit einem eigenständig angesteuerten Ejektorelement 13.2 über eine Saugleitung 13.3 verbunden sind.

Für weitere Funktionen kann eine Einrichtung zur Belüftung der Saugerplatte 8 im Bereich zwischen einem Ejektorelement 13.2 und der Saugerplatte 8 an die jeweilige Saugleitung 13.3 angeschlossen sein. wobei die Saugerplatte über die Saugleitung 13.3 weiterhin mit dem Luftanschluss des Ejektorelements 13.2, der für die Zuführung von Saugluft vorgesehen ist. Dann erfolgt eine Luftzuführung in die Saugleitung 13.3 so, dass in einem bestimmten Arbeitstakt die Saugluft unterbrochen und der bestehende Unterdruck mit Blasluft kurzzeitig abgebaut wird.

Die Auftragsdaten bezüglich eine bogenförmigen Bedruckstoffes weist folgende zu berücksichtigende Parameter auf: Bedruckstoff- bzw. Bogenformat, Bedruckstoffstärke, Bedruckstoff- bzw. Papierklasse, Bedruckstoffmaterial, Formeigenschaften und Transporteigenschaften

Wenn diese Parameter bekannt sind, können diese in einem Leitstand der Bogendruckmaschine als Grunddaten hinterlegt werden. Damit werden verschiedene umfangreiche Einstellmöglichkeiten an der Bogendruckmaschine ermöglicht.

Als vielfältige Vorteile ergeben sich aus den Merkmalen der Erfindung Einstellmöglichkeiten für den Betrieb der Seitenmarkeneinrichtung.
a. Die Seitenmarke wird auf Grund dieser Daten automatisiert eingestellt und mit einer entsprechend Saugluftsteuerung betrieben.
b. Es werden Kennlinien zur Ansteuerung hinterlegt, die z.B. für eine Geschwindigkeitskompensation bzgl. des Transportverhaltens für die verschiedenen Bedruckstoffsorten bestimmt sind.
c. Damit sind für Wiederholaufträge die genau abgespeicherten Einstelldaten wieder aufrufbar. So kann ein Auftrag mit ähnlichen oder gleichen Parametern für die Seitenmarkeneinstellung direkt wieder eingestellt werden.
d. Durch die standardisierte Luftversorgung für die Ejektor-Elemente ist eine gut konditionierte Verbrauchsluft verfügbar
e. In kritischen Fällen kann ionisierte Luft zur Behandlung von Elektrostatik am Bedruckstoff direkt eingesetzt werden.
f. Es gibt vielfältige Kompensationsmöglichkeiten, die in Form einer aktiven Kompensationssteuerung direkt in den laufenden Betrieb der Seitenmarke einfließen können.
g. Auf Grund einer sensorischen Erfassung der zur seitlichen Ausrichtung ankommenden Bedruckstoffbogen kann eine Vorsteuerung der Seitenmarke erfolgen, indem kompensierende Maßnahmen vorbereitet und eingeleitet werden; dies erfolgt durch Vorsteuerung der Positionierung oder Vorsteuerung eines gezielten Luftvolumens oder Luftdrucks o. ä. Maßnahmen.
h. In der Hochlauf- oder Abbremsphase der Bogendruckmaschine kann die Bogenausrichtung mittels Vorsteuerung, Offsetpunkten oder spezifischen Kennlinien an den aktuellen Bedarf angepasst werden.

### Bezugszeichenliste

- 1: Anlegetisch
- 2: Bogenförderrichtung
- 3: Anlageblech
- 4: Trägerplatte
- 5: Scherengitter
- 6: Antrieb
- 7: Führungsausnehmung
- 8: Saugerplatte
- 9: Ziehweg
- 10: Saugöffnungen
- 11: Servomotor
- 12: 2/2-Wegeventil
- 13: Unterdruckpumpe
- 14: Kompensationsweg
- 15: Sensor
- 16: Steuereinheit
- 17: Leitstand
- 18: Vordermarken
- 19: Seitenanschlag
- 20: Regelventil

- 13.1: Überdruckpumpe
- 13.2: Ejektorelement
- 13.3: Saugleitung
- 13.4: Blasluftleitung

## Patentansprüche

1. Verfahren zur seitlichen Ausrichtung von in einer Förderrichtung (2) zu einer Bogen verarbeitenden Maschine geförderten Bogen, bei denen die zu verarbeitenden Bogen mittels eines unterhalb oder in einem Anlegetisch (1) im Takt der ankommenden Bogen von einem Antrieb zu einer Seitenziehbewegung antreibbaren und mit einem Unterdruck beaufschlagbaren Seitenziehorgans in einer Ausgangsposition erfasst und bis zu einer Seitenausrichtposition gefördert werden, welche von einem Seitenanschlag (19) und/oder einer Sensoreinrichtung definiert wird, wobei das Erreichen der Seitenausrichtposition des Bogens von einem Sensor (15) erfasst und ein entsprechendes Seitenpositionssignal erzeugt wird,
**dadurch gekennzeichnet,**
**dass** Signale zur Lage eines auszurichtenden Bogens erfasst und zur verändernden Einstellung der Stärke und des zeitlichen Verlaufs des dem Seitenziehorgan zugeleiteten Unterdrucks verarbeitet und einer Steuereinrichtung der Luftzuführung zugeleitet werden, derart dass ein Blasluftdruck und/oder ein zeitlicher Takt einer Blasluftversorgung an einem Ejektorelement (13.2) zur Versorgung des Seitenziehorgans mit Saugluft angepasst wird.

2. Verfahren nach Anspruch 1,
**dadurch gekennzeichnet,**
**dass** mittels Sensoren (15) die Bogenlage erfasst wird, dass die Signale des/der Sensoren (15) zur verändernden Einstellung der Stärke des dem Seitenziehorgan zugeleiteten Unterdrucks verarbeitet und einem dem Seitenziehorgan vorgeordneten Regelventil (20) zugeleitet werden, derart dass von dem Regelventil (20) ein Blasluftdruck und/oder ein Takt einer Blasluftversorgung an einem Ejektorelement (13.2) zur Versorgung des Seitenziehorgans mit Saugluft angepasst wird.

3. Verfahren nach Anspruch 1 oder 2,
**dadurch gekennzeichnet,**
**dass** von dem Regelventil (20) ein Blasluftdruck und von einem Magnetventil (12) ein Takt einer Blasluftversorgung an einem Ejektorelement (13.2) zur Versorgung des Seitenziehorgans mit Saugluft angepasst wird.

4. Verfahren nach einem oder mehreren der Ansprüche 1 bis 3,
**dadurch gekennzeichnet,**
**dass** von dem Magnetventil (12) eine Blasluftversorgung an einer zwischen einem Ejektorelement (13.2) und dem Seitenziehorgan geschalteten Saugleitung (13.3) zur Versorgung des Seitenziehorgans mit Saugluft geschaltet wird.

5. Verfahren nach oder mehreren einem der vorhergehenden Ansprüche,
**dadurch gekennzeichnet,**
**dass** der/die Sensoren (15) neben der Seitenposition auch die Lage des Bogens senkrecht über einer die Ausrichtebene bildenden Trägerplatte (4) und in Bezug auf den/die Sensoren (15) erfassen und dass die Signale des/der Sensoren (15) zur verändernden Einstellung der Stärke des dem Seitenziehorgan zugeleiteten Unterdrucks verarbeitet und einem dem Seitenziehorgan zugeordneten Regelventil (20) zugeleitet werden.

6. Verfahren nach oder mehreren einem der vorhergehenden Ansprüche,
**dadurch gekennzeichnet,**
**dass** von dem/den Sensoren (15) ein Seitenpositionssignal und ein Höhenlagensignal einer Steuereinheit (16) zugeleitet werden, wodurch in der Steuereinheit (16) ein Steuersignal generiert und dem Regelventil (20) zugeführt wird oder werden.

7. Anordnung zur Durchführung eines Verfahrens nach Anspruch 1 zur seitlichen Ausrichtung von in einer Förderrichtung (2) zu einer Bogen verarbeitenden Maschine geförderten Bedruckstoffbogen, mit einem die zu verarbeitenden Bogen mittels eines unterhalb oder in einem Anlegetisch (1) oder im Takt der ankommenden Bogen von einem Antrieb (11) zu einer Seitenziehbewegung antreibbaren und mit einer Saugluft beaufschlagbaren Seitenziehorgan, das die Bogen in einer Ausgangsposition erfasst und bis zu einer von einem einstellbaren Seitenanschlag (19) und/oder einer Sensoreinrichtung definierten Seitenausrichtposition fördert, wobei das Seitenziehorgan als eine mit einem Unterdruck beaufschlagbare Saugerplatte (8) ausgebildet ist, die im Anlegetisch (1) quer zur Förderrichtung (2) der Bogen aus einer Ausgangsposition bis zur Seitenausrichtposition von dem Antrieb (11) bewegbar antreibbar ist
**dadurch gekennzeichnet,**
**dass** die Saugerplatte (8) mittels eines Ejektorelementes (13.2) über ein Regelventil (20) mit einer Überdruckquelle (13.1) steuerbar verbindbar ist, und dass das Regelventil (20) mit einer Steuereinheit (16) verbunden ist, die zur Verarbeitung von Bogenlagesignalen eines oder mehrerer Sensoren (15) ausgebildet ist.

8. Anordnung nach Anspruch 7,
**dadurch gekennzeichnet,**
**dass** die Saugerplatte (8) über ein Regelventil (20) und ein Magnetventil (12) mit der Überdruckquelle (13.1) verbindbar ist, wobei das Magnetventil (12) einen Takt oder zeitlichen Verlauf der Blasluftversorgung an dem Ejektorelement (13.2) zur Versorgung der Saugerplatte (8) mit Saugluft erzeugt, wobei das Magnetventil (12) ebenfalls mit der Steuereinheit (16) verbunden ist.

9. Anordnung nach Anspruch 8,
**dadurch gekennzeichnet,**
**dass** das Magnetventil (12) als 2/2-Wegeventil ausgebildet ist.

10. Anordnung nach einem oder mehreren der Ansprüche 7 bis 9,
**dadurch gekennzeichnet,**
**dass** die Saugerplatte (8) mittels des Regelventils (20) und mit dem Magnetventil (12) mit der Überdruckquelle (13.1) verbindbar ist, und das Regelventil (20) und das Magnetventil (12) mit einer Steuereinheit (16) verbunden ist, wobei die Steuereinheit (16) zur Verarbeitung von Bogenlagesignalen eines oder mehrerer Sensoren (15) ausgebildet ist, verbunden ist, wobei der/die Sensoren (15) zur Erfassung der Lage der Seitenkante der Bogen an dem Seitenanschlag (19) und/oder der Lage des Bogens senkrecht zur Förderebene der Bogen auf dem Anlegetisch (1) ausgebildet sind.

11. Anordnung nach einem oder mehreren der Ansprüche 7 bis 10,
**dadurch gekennzeichnet,**
**dass** der/die Sensoren (15) gemeinsam mit dem Seitenanschlag (19) stufenlos auf unterschiedliche Seitenausrichtpositionen einstellbar ist, wobei der/die Sensoren (15) und der Seitenanschlag (19) an einer Trägerplatte (4) angeordnet ist, deren Oberfläche sich in der Ebene des Anlegetischs (1) erstreckt und die von einem motorischen Antrieb (6) quer zur Förderrichtung (2) von einer Steuereinheit (16) angesteuert verstellbar ist.

12. Anordnung nach einem oder mehreren der Ansprüche 7 bis 11,
**dadurch gekennzeichnet,**
**dass** die Blasluftzufuhr zur gesteuerten Blasluftversorgung über das Magnetventil (12) mit einer zwischen einem Ejektorelement (13.2) und der Saugerplatte (8) geschalteten Saugleitung (13.3) verbunden ist, die zur Versorgung der Saugerplatte (8) mit Saugluft dient.

## Claims

1. A method for laterally aligning sheets, which are conveyed in a conveying direction (2) to a sheet-processing machine, in the case of which the sheets to be processed are detected by means of a lateral pulling element, which can be driven in time with the incoming sheets by a drive beneath or in a feed table (1) to perform a lateral pulling movement and to which a negative pressure can be applied, in a starting position and are conveyed as far as a lateral alignment position, which is defined by a lateral stop (19) and/or a sensor means, wherein the reaching of the lateral alignment position of the sheet is detected by a sensor (15), and a corresponding lateral position signal is generated,
**characterized in**
**that** signals relating to the position of a sheet to be aligned are detected and are processed for the changing setting of the intensity of the temporal course of the negative pressure conveyed to the lateral pulling element, and are conveyed to a control means in such a way that a blowing air pressure and/or a temporal pace of a blowing air supply at an ejector element (13.2) is adapted for supplying the lateral pulling element with suction air.

2. The method according to claim 1,
**characterized in**
**that** the sheet position is detected by means of sensors (15), that the signals of the sensor/sensors (15) are processed for the changing setting of the intensity of the negative pressure conveyed to the lateral pulling element, and are conveyed to a control valve (20) arranged upstream of the lateral pulling element in such a way that a blowing air pressure and/or a pace of a blowing air supply at an ejector element (13.2) is adapted by the control valve (20) for supplying the lateral pulling element with suction air.

3. The method according to claim 1 or 2,
**characterized in**
**that** a blowing air pressure is adapted by the control valve (20), and a pace of a blowing air supply at an ejector element (13.2) is adapted by a solenoid valve (12) for supplying the lateral pulling element with suction air.

4. The method according to one or several of claims 1 to 3,
**characterized in**
**that** the solenoid valve (12) switches a blowing air supply at a suction line (13.3), which is switched between an ejector element (13.2) and the lateral pulling element, for supplying the lateral pulling element with suction air.

5. The method according to one or several of the preceding claims,
**characterized in**
**that** in addition to the lateral position, the sensor/sensors (15) also detect the position of the sheet perpendicularly above a carrier plate (4) forming the alignment plane and with respect to the sensor/sensors (15), and that the signals of the sensor/sensors (15) are processed for the changing setting of the intensity of the negative pressure conveyed to the lateral pulling element, and are conveyed to a control valve (20) assigned to the lateral pulling element.

6. The method according to one or several of the preceding claims,
**characterized in**
**that** the sensor/sensors (15) convey a lateral position signal and a height position signal to a control unit (16), whereby a control signal is generated in the control unit (16) and is supplied to the control valve (20).

7. An assembly for carrying out a method according to claim 1 for laterally aligning printed material sheets, which are conveyed in a conveying direction (2) to a sheet-processing machine, comprising a lateral pulling element, which can be driven by means of a drive (11) beneath or in a feed table (1) or in time with the incoming sheets to perform a lateral pulling movement, and to which a suction air can be applied and which detects the sheets in a starting position and conveys them as far as a lateral alignment position, which is defined by an adjustable lateral stop (19) and/or a sensor means, wherein the lateral pulling element is formed as a suction plate (8), to which a negative pressure can be applied and which can be movably driven by the drive (11) in the feed table (1) perpendicularly to the conveying direction (2) of the sheets from a starting position as far as the lateral alignment position,
**characterized in**
**that** the suction plate (8) can be controllably connected to a positive pressure source (13.1) by means of an ejector element (13.2) via a control valve (20), and that the control valve (20) is connected to a control unit (16), which is formed to process sheet position signals of one or several sensors (15).

8. The assembly according to claim 7,
**characterized in**
**that** the suction plate (8) can be connected to the positive pressure source (13.1) via a control valve (20) and a solenoid valve (12), wherein the solenoid valve (12) generates a pace or temporal course of the blowing air supply at the ejector element (13.2) for supplying the suction plate (8) with suction air, wherein the solenoid valve (12) is likewise connected to the control unit (16).

9. The assembly according to claim 8,
**characterized in**
**that** the solenoid valve (12) is formed as 2/2 directional valve.

10. The assembly according to one or several of claims 7 to 9,
**characterized in**
**that** the suction plate (8) can be connected to the positive pressure source (13.1) by means of the control valve (20) and by means of the solenoid valve (12), and the control valve (20) and the solenoid valve (12) is connected to a control unit (16),
wherein the control unit (16) is formed to process sheet position signals of one or several sensors (15), wherein the sensor/sensors (15) are formed to detect the position of the lateral edge of the sheets at the lateral stop (19) and/or the position of the sheet perpendicularly to the conveying plane of the sheets on the feed table (1).

11. The assembly according to one or several of claims 7 to 10,
**characterized in**
**that** the sensor/sensors (15) can be continuously set together with the lateral stop (19) to different lateral alignment positions, wherein the sensor/sensors (15) and the lateral stop (19) is arranged at a carrier plate (4), the surface of which extends in the plane of the feed table (1) and which can be adjusted by a motor drive (6) transversely to the conveying direction (2), controlled by a control unit (16).

12. The assembly according to one or several of claims 7 to 11,
**characterized in**
**that**, for the controlled blowing air supply, the blowing air supply is connected via the solenoid valve (12) to a suction line (13.3), which is switched between an ejector element (13.2) and the suction plate (8) and which serves to supply the suction plate (8) with suction air.

## Revendications

1. Procédé d'orientation latérale de feuilles transportées dans un sens de transport (2) vers une machine de traitement de feuilles, dans lequel les feuilles à traiter sont saisies dans une position initiale au moyen d'un organe de traction latérale pouvant être entraîné en dessous ou dans une table de marge (1) dans la cadence des feuilles arrivant par une commande en un mouvement de traction latérale et pouvant être sollicité avec une dépression, et transportées jusqu'à une position d'orientation latérale qui est définie par une butée latérale (19) et/ou un dispositif de détection, l'atteinte de la position d'orientation latérale de la feuille étant détectée par un capteur (15) et un signal de position latérale correspondant étant généré,
**caractérisé en ce**
**que** des signaux concernant la position d'une feuille à orienter sont détectés et traités pour le réglage variable de l'épaisseur et de l'évolution temporelle de la dépression conduite vers l'organe de traction latérale et conduits vers l'alimentation en air, de sorte qu'une pression d'air de soufflage et/ou une cadence temporelle d'une alimentation en air de soufflage est adaptée au niveau d'un élément éjecteur (13.2) pour alimenter l'organe de traction latérale en air d'aspiration.

2. Procédé selon la revendication 1,
**caractérisé en ce**
**qu'**au moyen de capteurs (15), la position des feuilles est détectée, que les signaux du ou des capteurs (15) sont traités pour le réglage variable de l'épaisseur de la dépression conduite à l'organe de traction latérale et sont conduits à une soupape de réglage (20) disposée en amont de l'organe de traction latérale de manière à ce qu'une pression d'air de soufflage et/ou qu'une cadence d'une alimentation en air de soufflage soit adaptée par la soupape de réglage (20) au niveau d'un élément éjecteur (13.2) pour alimenter l'organe de traction latérale en air d'aspiration.

3. Procédé selon la revendication 1 ou 2,
**caractérisé en ce**
**qu'**une pression d'air de soufflage est adaptée par la soupape de réglage (20) et qu'une cadence d'une alimentation en air de soufflage par une soupape magnétique (12) est adaptée aux niveau d'un élément éjecteur (13.2) pour alimenter l'organe de traction latérale en air d'aspiration.

4. Procédé selon une ou plusieurs des revendications 1 à 3,
**caractérisé en ce**
**que**, par la soupape magnétique (12), une alimentation en air de soufflage est activée au niveau d'une conduite d'aspiration (13.3) branchée entre un élément éjecteur (13.2) et l'organe de traction latérale pour alimenter l'organe de traction latérale en air d'aspiration.

5. Procédé selon une ou plusieurs des revendications précédentes,
**caractérisé en ce**
**que** le ou les capteurs (15), outre la position latérale, détectent aussi la position de la feuille perpendiculairement au-dessus d'une plaque porteuse (4) constituant le plan d'orientation et en rapport avec le ou les capteurs (15) et que les signaux du ou des capteurs (15), pour le réglage variable de l'épaisseur de la dépression conduite à l'organe de traction latérale sont traités et conduits vers une soupape de réglage (20) associée à l'organe de traction latérale.

6. Procédé selon une ou plusieurs des revendications précédentes,
**caractérisé en ce**
**qu'**un signal de position latérale et un signal de position en hauteur d'une unité de commande (16) sont conduits par le ou les capteurs (15), ce qui a pour effet de générer un signal de commande dans l'unité de commande (16), et acheminés à la soupape de réglage (20).

7. Dispositif de réalisation d'un procédé selon la revendication 1 pour l'orientation latérale de feuilles transportées dans un sens de transport (2) vers une machine de traitement de feuilles, comportant un organe de traction latérale pouvant être entraîné en dessous ou dans une table de marge (1) ou dans la cadence des feuilles arrivant par une commande (11) en un mouvement de traction latérale et pouvant être sollicité de l'air d'aspiration, que les feuilles sont saisies dans une position initiale et transportées jusqu'à une position d'orientation latérale qui est définie par une butée latérale réglable (19) et/ou un dispositif de détection, l'organe de traction latérale se présentant sous forme d'une plaque d'aspiration (8) pouvant être sollicitée avec une dépression et qui, dans la table de marge (1), peut être entraînée de manière à pouvoir être déplacée transversalement au sens de transport (2) des feuilles depuis une position initiale jusqu'à la position d'orientation latérale de la feuille par la commande (11),
**caractérisé en ce**
**que** la plaque d'aspiration (8) peut être connectée au moyen d'un élément éjecteur (13.2) par une soupape de réglage (20) à une source de surpression (13.1) de manière contrôlable, et que la soupape de réglage (20) est connectée à une unité de commande (16) qui est conçue pour traiter des signaux de position de feuilles d'un ou plusieurs capteurs (15) .

8. Dispositif selon la revendication 7,
**caractérisé en ce**
**que** la plaque d'aspiration (8) peut être connectée par une soupape de réglage (20) et une soupape magnétique (12) à la source de surpression (13.1), la soupape magnétique (12) générant une cadence ou une évolution temporelle de l'alimentation en air de soufflage au niveau de l'élément éjecteur (13.2) pour alimenter la plaque d'aspiration (8) en air d'aspiration, la soupape magnétique (12) étant également connectée à l'unité de commande (16).

9. Dispositif selon la revendication 8,
**caractérisé en ce**
**que** la soupape magnétique (12) est réalisée sous forme d'une soupape à 2/2 distributions.

10. Dispositif selon une ou plusieurs des revendications 7 à 9,
**caractérisé en ce**
**que** la plaque d'aspiration (8) peut être connectée au moyen de la soupape de réglage (20) et de la soupape magnétique (12) à la source de surpression (13.1), et que la soupe de réglage (20) et la soupape magnétique (12) sont connectées à une unité de commande (16),
l'unité de commande (16) étant conçue pour traiter des signaux de position de feuilles d'un ou plusieurs capteurs (15), le ou les capteurs (15) étant conçus pour détecter la position de l'arête latérale des feuilles au niveau de la butée latérale (19) et/ou la position de la feuille perpendiculairement au plan de transport des feuilles au niveau de la table de marge (1).

11. Dispositif selon une ou plusieurs des revendications 7 à 10,
**caractérisé en ce**
**que** le ou les capteurs (15) sont réglables progressivement avec la butée latérale (19) à différentes positions d'orientation latérale, le ou les capteurs (15) et la butée latérale (19) étant disposés au niveau d'une plaque (4) dont la surface s'étend dans le plan de la table de marge (1) et qui est réglable par une commande motorisée (6) transversalement au sens de transport (2) en étant commandée par une unité de commande (16).

12. Dispositif selon une ou plusieurs des revendications 7 à 11,
**caractérisé en ce**
**que** l'apport d'air de soufflage destiné à l'alimentation contrôlée en air de soufflage est connecté par la soupape magnétique (12) à une conduite d'aspiration (13.3) branchée entre un élément éjecteur (13.2) et la plaque d'aspiration (8) et qui sert à l'alimentation de la plaque d'aspiration (8) en air d'aspiration.
